# EUROPÄISCHE PATENTSCHRIFT

(11) **EP 0 765 769 B1**
(45) Veröffentlichungstag und Bekanntmachung des Hinweises auf die Patenterteilung: **14.03.2001**
(21) Anmeldenummer: 96117137.8
(22) Anmeldetag: 09.11.1994
(51) Int. Cl.: B43K 5/18, B43K 5/08, B43L 25/04

(54) **Schreibgerät, insbesondere Füllhalter**
Writing instrument, especially a fountain pen
Instrument pour écrire, en particulier un stylographe

(30) Priorität: 30.11.1993 DE 4340760; 30.11.1993 DE 4340658
(43) Veröffentlichungstag der Anmeldung: 02.04.1997
(62) Teilanmeldung aus: 94117637.2
(73) Patentinhaber: Pelikan GmbH, 30177 Hannover (DE)
(72) Erfinder: Obersteller, Udo, Dipl.-Ing., 30853 Langenhagen (DE); Künzler, Bruno, 30982 Pattensen (DE)
(74) Vertreter: Haar, Lucas H., Dipl.-Ing.

(56) Entgegenhaltungen:
- EP-A- 0 418 397
- EP-A- 0 621 140
- CH-A- 255 993
- DE-B- 1 210 716
- GB-A- 19 150 657
- US-A- 2 603 188
- US-A- 2 737 329
- US-A- 2 938 499

## Beschreibung

Die Erfindung betrifft ein Schreibgerät, insbesondere Füllhalter, mit einem mit Tinte oder einer anderen Schreibflüssigkeit füllbaren Vorratsraum, der über einen durch ein in seiner Grundstellung offenes Trennventil sperrbaren Verbindungskanal mit einem Strömungsregler und einer Schreibspitze in Verbindung steht, wobei der Vorratsraum eine von außen zugängliche, durch ein selbsttätig schließendes Ventil verschlossene Nachfüllöffnung hat, an die ein mit Mitteln zum Offenhalten des Ventils versehener Nachfüllbehälter dicht anschließbar ist.

Bei einem aus der US-A-2 938 499 bekannten Schreibgerät der angegebenen Art ist in dem Vorratsraum ein Schwimmer angeordnet, der beim Füllen des mit der Schreibspitze nach oben gehaltenen, an den Nachfüllbehälter angeschlossenen Schreibgeräts das Trennventil schließt, wenn der Vorratsraum gefüllt ist. Befindet sich das Schreibgerät in Schreibstellung mit der Schreibspitze nach unten, so öffnet der Schwimmer das Trennventil, so daß die Schreibflüssigkeit durch den Verbindungskanal zur Schreibspitze gelangen kann.

Der CH-A-255 993 ist ein Nachfüllbehälter als bekannt zu entnehmen, der mit Hilfe eines Füllrohrs an den Vorratsraum eines Füllhalters der eingangs genannten Art anschließbar ist, um diesen erneut mit Schreibflüssigkeit zu füllen. Das Füllrohr ist gegen die Kraft einer Feder axial beweglich vor der durch ein Ventilplättchen verschlossenen Behälteröffnung angebracht, von der ein Schlauch zum Behälterboden führt. Ein ebensolches Ventilplättchen befindet sich in der Nachfüllöffnung des Füllhalters. Mit Hilfe einer durch einen Gummiballon gebildeten Luftpumpe kann der Nachfüllbehälter unter Druck gesetzt werden. Zum Nachfüllen wird das Schreibgerät mit seiner Nachfüllöffnung auf das Füllrohr aufgesetzt und nach unten gegen den Nachfüllbehälter gedrückt, wobei das Füllrohr beide Ventilplättchen durchdringt und dadurch den Schlauch mit dem Vorratsraum des Füllhalters verbindet. Durch den im Nachfüllbehälter erzeugten Überdruck gegenüber dem äußeren Luftdruck wird die Flüssigkeit über den Schlauch und das Füllrohr in den Vorratsraum des Füllhalters gedrückt, wobei die in diesem befindliche Luft über den Belüftungskanal an der Spitze des Füllhalters entweicht. Nach dem Füllen wird der Füllhalter von dem Füllrohr abgezogen, wobei sich die Öffnungen in den Ventilplättchen wieder selbsttätig schließen.

Aus der GB-A-6570 ist ein Füllhalter bekannt dessen Schaft einen Vorratsraum und einen Reserveraum enthält, die durch eine Wand, in der sich ein Nachfüllventil befindet, voneinander getrennt sind. Daneben ist ein Trennventil vorgesehen, durch das der von dem Vorratsraum zur Schreibspitze führende Verbindungskanal in dem Spitzenteil verschließbar ist. Die Verschlußelemente beider Ventile sind durch einen Stößel mit einem als Schraube ausgebildeten Drehknopf verbunden, der am hinteren Ende des Füllhalters angeordnet ist. Ist die Tinte in dem Vorratsraum verbraucht, so wird durch Drehen des Drehknopfs zunächst das Nachfüllventil geöffnet und danach, wenn das Nachfüllventil seine maximale Öffnungsstellung erreicht hat, das Trennventil geschlossen. Anschließend wird der Füllhalter mit der Schreibspitze nach unten gehalten und geschüttelt, um die Tinte aus dem Reserveraum in den Vorratsraum zu transportieren. Hierbei wird durch das geschlossene Trennventil das Heraustreten von Tinte an der Schreibspitze vermieden. Der Füllhalter wird durch Abschrauben seines Spitzenteils und damit auch der Sitzfläche des Trennventils von dem Schaft mit Tinte gefüllt. Das Trennventil ist beim Füllen somit offen.

Aus der US-PS 2 646 777 ist ein nachfüllbares Schreibgerät bekannt, bei dem der Vorratsraum an dem der Schreibfeder entgegengesetzten Ende mit einer Kolbenpumpe versehen ist, die durch ein aus dem Vorratsraum herausragendes Saugrohr betätigbar ist. Zum Nachfüllen des Vorratsraums wird das Saugrohr in einen Tintenbehälter getaucht und durch Aufund Niederbewegen des Schreibgeräts die Kolbenpumpe betätigt. Hierbei ist von Nachteil, daß beim Nachfüllen durch den im Vorratsraum ansteigenden Druck im Tintenregler vorhandene Tinte an der Schreibspitze austritt, so daß die Außenseite des Schreibgeräts und die Finger der Bedienungsperson mit Tinte beschmutzt werden können. Ebenso kann es leicht zu einem Überfüllen des Vorratsraums und der Tintenkammern im Tintenregler kommen, wodurch das Schriftbild beim Schreiben anfänglich unsauber wird. Schließlich ist die Handhabung des bekannten Schreibgeräts umständlich und das aus dem Vorratsraum herausragende Saugrohr macht die Anordnung einer zusätzlichen Schutzhülse erforderlich.

Der Erfindung liegt die Aufgabe zugrunde, ein Schreibgerät der eingangs genannten Art derart zu gestalten, daß es wiederholt mit Tinte oder Schreibflüssigkeit gefüllt werden kann, ohne daß ein Überfüllen möglich ist und daß es beim Nachfüllen des Vorratsraums nicht zu einer übermäßigen Tintenzufuhr an der Auftragsspitze kommen kann.

Diese Aufgabe wird erfindungsgemäß dadurch gelöst, daß das Trennventil durch ein Betätigungselement mit einer Drucktaste verbunden ist und durch Eindrücken der Drucktaste in seine Schließstellung gelangt und daß beim Anschließen des Nachfüllbehälters an die Nachfüllöffnung die Drucktaste durch den Nachfüllbehälter eindrückbar und das Öffnen des selbsttätig schließenden Ventils erst in der Schließstellung des Trennventils möglich ist.

Bei dem erfindungsgemäßen Schreibgerät ist beim erneuten Füllen mit Tinte der Vorratsraum durch das Trennventil immer von der Schreibspitze und dem Strömungsregler getrennt. Das Schreibgerät kann daher bei erneutem Füllen nur soviel Tinte aufnehmen, wie der Vorratsraum fassen kann. Ein Überfüllen mit der Folge, daß Tinte an der Schreibspitze austritt ist nicht möglich. Ein gegenüber dem Atmosphärendruck erhöhter Druck im Vorratsraum, wozu es beim erneuten Füllen mit Tinte kommen kann, kann daher nicht zu einem Überangebot von Tinte an der Schreibspitze und dem Kapillarsystem des Strömungsreglers führen. Da der Vorratsraum auf einfache Weise wieder mit Tinte gefüllt werden kann, kann er in seiner Größe der Druckausgleichskapazität des Strömungsreglers optimal angepaßt werden.

Die Betätigung des Trennventils kann auf einfache Weise dadurch erfolgen, daß das Verschlußelement des Trennventils an einem Stößel befestigt ist. Hierbei kann das Verschlußelement des Trennventils gegenüber dem Stößel axial bewegbar sein, damit Unterschiede zwischen dem Schließweg des Verschlußelements und dem Betätigungsweg des Stößels ausgeglichen werden.

Eine bevorzugte Ausgestaltung der Erfindung sieht vor, daß das Trennventil ein, Verschlußelement aufweist, das von einem elastisch verformbaren Schlauch gebildet wird, der mit seinem freien Ende an einen Ventilsitz am Eintrittsende des Verbindungskanals andrückbar ist. Diese Ausgestaltung des Trennventils zeichnet sich vor allem durch einen geringen Herstell- und Montageaufwand und durch eine geringe Verschleißanfälligkeit aus.

Eine andere Ausgestaltung der Erfindung sieht vor, daß das Trennventil einen Ventilsitz mit einer durch eine zylindrische Bohrung gebildeten Sitzfläche aufweist, in die das Verschlußelement einsteckbar ist und die eine solche Länge hat, daß das Verschlußelement in seiner Schließstellung begrenzt axial bewegbar ist.

Der Tintenfluß durch das geöffnete Trennventil kann dadurch verbessert werden, daß an den Ventilsitz sich in Durchflußrichtung erstreckende Rippen angrenzen, die der Oberflächenspannung entgegenwirken und ein Haften einzelner Tropfen im Bereich der Durchtrittsöffnung des Ventils unterbinden.

Die Drucktaste zur Betätigung des Trennventils verschließt vorzugsweise das der Schreibspitze entgegengesetzte Ende des Vorratsraums. Die Drucktaste kann an einer Druckfeder abgestützt sein, durch die sie in einer Grundstellung gehalten wird, in der das Trennventil geöffnet ist.

Nach einem weiteren Vorschlag der Erfindung kann weiterhin die von außen zugängliche Nachfüllöffnung durch eine zentrale, an den Vorratsraum angeschlossenen Bohrung in der Drucktaste gebildet sein, die das selbsttägig schließende Ventil aufnimmt.

Erfindungsgemäß kann weiterhin das selbsttätig schließende Ventil der Nachfüllöffnung aus einer Wand oder Membran aus elastomerem Werkstoff bestehen und eine vorgestochene, selbsttätig schließende Öffnung haben, durch die eine Hohlnadel eines Nachfüllbehälters von außen durchstechbar ist. Hierdurch wird mit einfachen Mitteln ein dichtes Anschließen eines Nachfüllbehälters mit an den Vorratsraum ermöglicht, ohne daß der Vorratsraum durch Lösen eines Deckels oder eines vergleichbaren Verschlusses geöffnet werden muß. Das Nachfüllen des Vorratsraums ist daher auf eine einfache und saubere Weise möglich. Durch die Hohlnadel kann abwechselnd Tinte in den Vorratsraum gedrückt und Luft aus dem Vorratsraum abgesaugt werden. Weiterhin kann der das selbstätig schließende Ventil enthaltende Bereich eine zum Ventil konzentrische Führungsfläche aufweisen, die zur Orientierung eines Führungselements des zum Nachfüllen vorgesehenen Nachfüllbehälters dient. Zum Schutz des Ventils und zur Vermeidung seiner Berührung kann weiterhin das Ventil versenkt in einer Bohrung angeordnet sein, deren Durchmesser den Außendurchmesser der Hohlnadel des Nachfüllbehälters nur wenig übersteigt.

Die Erfindung betrift ferner eine Kombination aus einem solchen Schreibgerät und einem Nachfüllbehälter zum Füllen des Schreibgeräts.

Die Erfindung wird nachfolgend anhand von Ausführungsbeispielen näher erläutert, die in der Zeichnung dargestellt sind. Es zeigen
- Figur 1: einen Längsschnitt durch den Vorratsraum und die angrenzenden Abschnitte eines erfindungsgemäßen Füllhalters,
- Figur 2: einen Längsschnitt durch das der Schreibspitze entgegengesetzte Ende des Füllhalters gemäß Figur 1,
- Figur 3: einen Querschnitt durch einen Nachfüllbehälter zum Füllen eines Füllhalters gemäß den Figuren 1 und 2 mit Tinte.

Der dargestellte Füllhalter weist einen rohrförmigen Schaft 1 auf, der einen Vorratsraum 2 enthält. An dem Ende 5 des Schafts 1 ist eine nicht näher dargestellte Schreibspitze 6 angebracht, die einen Kapillarkanäle und Ausgleichskammern aufweisenden Tintenregler 7 enthält, der ein Auftragsorgan, z.B. eine Schreibfeder mit dem Vorratsraum 2 verbindet. Der Tintenregler 7 ist über eine Bohrung 8 an den Vorratsraum 2 angeschlossen, die durch ein Trennventil 9 verschließbar ist. Das Trennventil 9 wird durch ein schlauchförmiges Verschlußelement 10 aus elastomerem Werkstoff und eine an die Bohrung 8 angrenzende, keglige Sitzfläche 11 gebildete an die das Verschlußelement 10 andrückbar ist. Das Verschlußelement 10 umgibt das in den Vorratsraum 2 hineinragende Ende 12 eines Stößels 13. Zum Festhalten des Verschlußelements 10 weist das Ende 12 einen Wulst 15 auf, den das Verschlußelement 10 elastisch umgreift. In axialer Richtung ist das Verschlußelement 10 zusätzlich abgestützt. Der Sitzfläche 11 sind innerhalb des Vorratsraums 2 Rippen 35 benachbart, die den Durchfluß der Tinte durch das geöffnete Trennventil fördern.

Das dem Verschlußelement 10 entgegengesetzte Ende 19 des Stößels 13 ist an einer Drucktaste 20 befestigt, die an dem der Schreibspitze 6 entgegengesetzten Ende des Schafts 1 in einem hülsenförmigen Trägerelement 21 axial beweglich gelagert ist. Die Drucktaste 20 weist eine Längsbohrung 22 auf, in die das im Querschnitt kreuzförmig ausgebildete Ende 19 eingreift. In axialer Richtung wird das Ende 19 durch Vorsprünge 23 gehalten, die in hinterschnittene Schlitze in der Wand der Drucktaste 20 eingerastet sind. In einer Ausnehmung 24 in der Mantelfläche der Drucktaste 20 ist eine Druckfeder 25 angeordnet. Die Druckfeder 25 ist mit einem Ende an der Drucktaste 20 und mit dem anderen Ende an dem Trägerelement 21 abgestützt und hält dadurch die Drucktaste 20 in der dargestellten Stellung, in der sie aus dem Trägerelement 21 herausragt und mit einer die Ausnehmung 24 begrenzenden Anschlagfläche 26 an einem in die Ausnehmung 24 hineinragenden Bund 27 des Trägerelements 21 anliegt. Das Trägerelement 21 weist eine zylindrische Bohrung 28 auf, in der das dem Vorratsraum zugekehrte Ende der Drucktaste 20 mit einem Gleitdichtring 29 abgedichtet ist.

Das Trägerelement 21 ist in das offene Ende des Schafts 1 eingesetzt und gegenüber dem Schaft 1 mit einem Dichtring 30 abgedichtet. Zur Befestigung im Schaft 1 sind an dem Trägerelement 21 Federzungen 31 ausgebildet, die mit Vorsprüngen an ihren Enden in Ausnehmungen 32 in der Wand des Schafts 1 eingerastet sind.

Zum Nachfüllen des Vorratsraums 2 ist in der Längsbohrung 22 der Drucktaste 20 eine wand 33 aus elastomerem Material angeordnet, die von außen durch eine enge Bohrung 34 zugänglich ist und eine vorgestochene, durch das Kontraktionsverhalten des Materials geschlossen gehaltene Öffnung 55 hat. Durch die Bohrung 34 kann die Öffnung 55 der Wand 33 mit einer Hohlnadel eines Nachfüllbehälters durchstochen und anschließend durch die Hohlnadel Tinte eingefüllt werden. Die beim Einfüllen neuer Tinte verdrängte Luft wird durch ständiges Wechseln des Drucks im Nachfüllbehälter intermittierend über die Hohlnadel abgesaugt. Die Wand 33 dichtet beim Nachfüllen die Hohlnadel ab und verhält sich wie ein selbsttätig schließendes Ventil. Sie zieht sich nach dem Herausziehen der Hohlnadel unmittelbar wieder so fest zusammen, daß die Öffnung 55 und der Vorratsraum 2 sogleich wieder dicht verschlossen sind. Um die Hohlnadel des Nachfüllbehälters zur Bohrung 34 genau ausrichten zu können, ist die Drucktaste 20 mit einer konzentrischen Ringnut 37 versehen, in die ein die Hohlnadel umgebendes Führungsrohr des Nachfüllbehälters einsteckbar ist.

Um das Schließen des Trennventils 9 beim Nachfüllen von Schreibflüssigkeit durch die Öffnung in der Wand 33 sicherzustellen, empfiehlt es sich die Nachfülleinrichtung so auszubilden, daß die Hohlnadel die Wand 33 erst durchstoßen kann, nachdem durch Eindrücken der Drucktaste 20 das Trennventil 9 in seine Schließstellung gelangt ist. Dies kann beispielsweise dadurch erreicht werden, daß das in die Ringnut 37 eingreifende Führungsrohr des Nachfüllbehälters gegenüber diesem verschiebbar und an einer Druckfeder abgestützt ist, wobei die Federkraft dieser Druckfeder größer ist als die der Druckfeder 25 an der Drucktaste 20.

Der in Figur 3 dargestellte Nachfüllbehälter ist zum Füllen eines Füllhalters gemäß den Figuren 1 und 2 vorgesehen. Sie besteht aus einem Behälter 61, der aus einem elastisch verformbaren Hohlkörper 62 und einem formsteifen Mantelkörper 63 zusammengesetzt ist. Der Hohlkörper 62 hat eine zylindrische Wand 64, einen leicht nach außen gewölbten Boden 65 und einen kegelstumpfförmigen Deckel 66, an den sich ein zylindrischer Hals 67 anschließt. Der Hals 67 ist auf seiner Außenseite mit einem Gewinde 68 versehen. Der Mantelkörper 63 weist eine kegelstumpfförmige Wand 69 und eine Kappe 70 mit Innengewinde 71 auf, die auf den Hals 67 aufgeschraubt ist und diesen dicht verschließt. Die Wand 69 entspricht in ihrer Neigung dem Deckel 66 und liegt mit ihrem äußeren Rand fest auf dem Rand des Deckels 66 auf.

Der Boden 72 der Kappe 70 ist mit einer in den Hals 67 hineinragenden, durch zylindrische Wandabschnitte gebildeten Einsenkung 73 versehen. In einer Bohrung 74 der Einsenkung 73 ist ein hülsenförmiger Einsatz 75 befestigt, der ein Ventil 76 und ein als Hohlnadel ausgebildetes Füllrohr 77 enthält. Das Ventil 76 besteht aus einer als zylindrische Scheibe ausgebildeten Wand 78, an die ein hülsenförmiger Ansatz 79 angeformt ist. Entlang ihrer Zylinderachse ist die Wand 78 mit einer Nadel durchstochen, wodurch eine selbsttätig schließende Ventilbohrung gebildet ist. Die Wand 78 ist durch einen Ring 80 in dem Einsatz 75 gehalten. Das Füllrohr 77 ist auf der dem Innenraum des Behälters 61 abgekehrten Seite der Wand 78 angeordnet und mit einem Ende in der Bohrung des Ansatzes 79 geführt. In der Mitte ist das Füllrohr 77 mit einem Federteller 81 verbunden, der an einen Ringbund 82 des Einsatzes 75 anlegbar ist und mit einem zylindrischen Führungsabschnitt in diesem geführt ist. Zwischen dem Federteller 81 und der Wand 78 ist eine Druckfeder 83 angeordnet. Das äußere Ende des Einsatzes 75 bildet eine Führungshülse 84, die das äußere Ende des Füllrohrs 77 mit Abstand umgibt.

Die untere Hälfte der Darstellung in Figur 3 zeigt das Füllrohr 77 in seiner Grundstellung, in der das Ventil 76 geschlossen ist. In dieser Stellung wird das Füllrohr 77 durch die vorgespannte Druckfeder 83 mit dem Federteller 81 in Anlage an dem Ringbund 82 gehalten.

Soll Füllhalter mit Tinte aus dem Behälter 61 gefüllt werden, so wird der Behälter 61 mit der Führungshülse 84 auf die Drucktaste 20 am Ende des Füllhalters gesteckt und in Längsrichtung des Füllrohrs 77 bewegt, wobei die Führungshülse 84 in die Ringnut 37 eingreift und das äußere, aus dem Federteller 81 herausragende Ende des Füllrohrs 77 die Bohrung 34 und die Öffnung 55 der Wand 33 durchdringt. Die hierbei zu überwindende Reibkraft wird von der vorgespannten Druckfeder 83 aufgenommen. Sobald der Federteller 81 mit seinem äußeren Ende an der Stirnfläche der Drucktaste 20 anliegt, wird die Kraft der Druckfeder 83 überwunden, so daß das Füllrohr 77 nun auch die Wand 78 durchstößt und in die in der oberen Hälfte von Figur 3 gezeigte Position gelangt. Der Innenraum des Behälters 1 ist nun durch das Füllrohr 77 mit dem Vorratsraum 2 verbunden. Durch intermittierendes Eindrücken des elastisch verformbaren Bodens 65 kann jetzt Tinte aus dem Behälter 61 in den Vorratsraum 2 und Luft aus dem Vorratsraum 2 in den Behälter 61 gefördert werden. Nach Beendigung des Füllvorgangs wird der Behälter 61 von dem Füllhalter abgezogen. Hierbei bewirkt die Druckfeder 83, daß das äußere Ende des Füll rohrs 77 erst aus der Wand 78 herausgezogen werden kann, wenn der Federteller 81 an dem Ringbund 82 anliegt und damit das durch die Wand 78 gebildete Ventil 76 bereits geschlossen ist.

## Patentansprüche

1. Schreibgerät, insbesondere Füllhalter, mit einem mit Tinte oder einer anderen Schreibflüssigkeit füllbaren Vorratsraum (2), der über einen durch ein in seiner Grundstellung offenes Trennventil (9) sperrbaren Verbindungskanal (8) mit einem Strömungsregler (7) und einer Schreibspitze (6) in Verbindung steht, wobei der Vorratsraum (2) eine von außen zugängliche, durch ein selbsttätig schließendes Ventil (33) verschlossene Nachfüllöffnung (22, 34) hat, an die ein mit Mitteln zum Offenhalten des Ventils (33) versehener Nachfüllbehälter dicht anschließbar ist, **dadurch gekennzeichnet,** daß das Trennventil (9) durch ein Betätigungselement (12) mit einer Drucktaste (20) verbunden ist und durch Eindrücken der Drucktaste (20) in seine Schließstellung gelangt und daß beim Anschließen des Nachfüllbehälters an die Nachfüllöffnung (22, 34) die Drucktaste (20) durch den Nachfüllbehälter eindrückbar und das Öffnen des selbsttätig schließenden Ventils (33) erst in der Schließstellung des Trennventils (9) möglich ist.

2. Schreibgerät nach Anspruch 1, dadurch gekennzeichnet, daß die Drucktaste (20) das der Schreibspitze (6) entgegengesetzte Ende des Vorratsraums (2) verschließt.

3. Schreibgerät nach einem der Ansprüche 1 oder 2, dadurch gekennzeichnet, daß die Drucktaste (20) an einer Druckfeder (25) abgestützt ist, durch die sie in einer Grundstellung gehalten wird, in der das Trennventil (9) geöffnet ist.

4. Schreibgerät nach einem der vorhergehenden Ansprüche, dadurch gekennzeichnet, daß das Trennventil (9) ein Verschlußelement (10) aufweist, das aus einem elastisch verformbaren Schlauch besteht, der mit seinem freien Ende an einen Ventilsitz (11) am Eintrittsende des Verbindungskanals (8) andrückbar ist.

5. Schreibgerät nach einem der Ansprüche 1 bis 3, dadurch gekennzeichnet, daß das Trennventil (9) ein Verschlußelement und einen Ventilsitz mit einer durch eine zylindrische Bohrung gebildete Sitzfläche aufweist, in die das Verschlußelement einsteckbar ist und in der das Verschlußelement begrenzt axial bewegbar ist.

6. Schreibgerät nach einem der vorhergehenden Ansprüche, dadurch gekennzeichnet, daß die Nachfüllöffnung durch eine zentrale, das selbsttätig schließende Ventil (33) enthaltende Bohrung (22) in der Drucktaste (20) gebildet ist.

7. Schreibgerät nach Anspruch 6, dadurch gekennzeichnet, daß das selbsttätig schließende Ventil (33) der Nachfüllöffnung (22, 34) aus einer Wand oder aus einer Membran aus elastomerem Werkstoff besteht und eine vorgestochene, selbsttätig schließende Öffnung (55) hat, durch die eine Hohlnadel von außen durchstechbar ist.

8. Schreibgerät nach einem der Ansprüche 6 oder 7, dadurch gekennzeichnet, daß das selbsttätig schließende Ventil (33) versenkt in einer Bohrung (34) angeordnet ist, deren Durchmesser den Außendurchmesser der Hohlnadel des Nachfüllbehälters nur wenig übersteigt.

9. Schreibgerät nach einem der Ansprüche 6 bis 8, dadurch gekennzeichnet, daß eine zum selbsttätig schließenden Ventil (33) konzentrische Führungsfläche (37) vorgesehen ist, die zur Orientierung eines Führungselements (84) des Nachfüllbehälters (61) dient.

10. Kombination aus einem Schreibgerät nach einem der vorhergehenden Ansprüche und einem Nachfüllbehälter zum Füllen des Vorratsraums (3) des Schreibgeräts mit einer Schreibflüssigkeit, wobei der Nachfüllbehälter aus einem Behälter (61) mit einem Füllrohr (77) besteht, durch das der Innenraum des Behälters (61) mit dem jeweils zu füllenden Vorratsraum (2) verbindbar ist und das durch ein selbsttätig schließendes Ventil (76) verschlossen ist, das beim Anschließen des Füllrohrs (77) an den Vorratsraum (2) durch ein an diesem abstützbares Betätigungselement (81) in seine Offenstellung bewegbar ist, und der Behälter (61) Mittel (65) zum abwechselnden Erhöhen und Erniedrigen des Drucks in seinem Innenraum aufweist.

11. Kombination nach Anspruch 10, dadurch gekennzeichnet, daß ein gegenüber dem Behälter (61) verschiebbares Führungselement (84) vorgesehen ist, das an einer Druckfeder abgestützt ist, wobei die Federkraft der Druckfeder größer ist als die Federkraft der Druckfeder (25), an der die Drucktaste (20) des Schreibgeräts abgestützt ist.

## Claims

1. A writing instrument, in particular a fountain pen, with a reservoir (2) which is adapted to be filled with ink or another writing fluid and communicates with a flow equalizer (7) and a writing tip (6) through a communication channel (8) which is adapted to be closed by a shutoff valve (9) open in its home position, said reservoir (2) having an externally accessible refill opening (22, 34) closed by an automatically closing valve (33), to which opening a refill container provided with a mechanism for keeping the valve (33) open is attachable tightly, **characterized in that** the shutoff valve (9) is connected with a push-button (20) via an actuating member (12) and reaches its closed position by depression of the push-button (20), and that on connection of the refill container to the refill opening (22, 34) the push-button (20) is adapted to be depressed by the refill container, and opening of the automatically closing valve (33) is not possible until the shutoff valve (9) is in the closed position.

2. The writing instrument as claimed in claim 1, **characterized in that** the push-button (20) closes the reservoir (2) at the reservoir's end remote from the writing tip (6).

3. The writing instrument as claimed in any one of the claims 1 or 2, **characterized in that** the push-button (20) bears against a compression spring (25) causing the push-button to be held in a home position in which the shutoff valve (9) is open.

4. The writing instrument as claimed in any one of the preceding claims, **characterized in that** the shutoff valve (9) includes a closure element (10) which is made of an elastically deformable hose having a free end adapted to be urged into engagement with a valve seat (11) at the entrance end of the communication channel (8).

5. The writing instrument as claimed in any one of the claims 1 to 3, **characterized in that** the shutoff valve (9) includes a closure element and a valve seat with a seating surface formed by a cylindrical bore into which the closure element is insertable and in which the closure element is axially movable within limits.

6. The writing instrument as claimed in any one of the preceding claims, **characterized in that** the refill opening is formed by a central bore (22) in the push-button (20), said bore accommodating the automatically closing valve (33).

7. The writing instrument as claimed in claim 6, **characterized in that** the automatically closing valve (33) of the refill opening (22, 34) comprises a wall or a diaphragm of an elastomeric material and has a prior perforated, automatically closing aperture (55) through which a hollow needle is insertable from outside.

8. The writing instrument as claimed in any one of the claims 6 or 7, **characterized in that** the automatically closing valve (33) is embedded within a bore (34) of a diameter exceeding the outside diameter of the hollow needle of the refill container only a small amount.

9. The writing instrument as claimed in any one of the claims 6 to 8, **characterized in that** a guiding surface (37) is provided which is arranged concentrically with the automatically closing valve (33) and serves for orientation of a guide element (84) of the refill container (61).

10. A combination of a writing instrument according to any one of the preceding claims and a refill container for refilling the reservoir (3) of the writing instrument with a writing fluid, wherein the refill container comprises a container (61) with a filler tube (77) through which the interior of the container (61) is connectable with the reservoir (2) to be filled and which is closed by an automatically closing valve (76) which on connection of the filler tube (77) to the reservoir (2) is movable into its open position by an actuating member (81) adapted to bear thereagainst, and wherein the container (61) includes a mechanism (65) for alternately raising and lowering the pressure in its interior.

11. The combination as claimed in claim 10, **characterized in that** provision is made for a guide element (84) displaceable relative to the container (61) and bearing against a compression spring, with the force of the compression spring exceeding the force of the compression spring (25) against which the push-button (20) of the writing instrument bears.

## Revendications

1. Instrument pour écrire, en particulier un stylographe, possédant un réservoir de stockage (2) susceptible d'être rempli d'encre ou d'un autre liquide d'écriture, et qui communique avec un régulateur d'écoulement (7) et une pointe d'écriture (6) par un canal de communication (8) pouvant être fermé par une valve de séparation (9) qui est ouverte en position de repos, le réservoir de stockage (2) ayant un orifice de rechargement (22, 34) accessible de l'extérieur et fermé par une valve (33) se fermant automatiquement et sur lequel peut être raccordée de façon étanche une cartouche de rechargement munie de moyens pour maintenir ouverte la valve (33), **caractérisé en ce que** la valve de séparation (9) est reliée à un bouton-poussoir (20) par un organe d'actionnement (12) et qu'elle parvient à sa position de fermeture lorsque le bouton-poussoir (20) est pressé, et en ce qu'en raccordant la cartouche de rechargement à l'orifice de rechargement (22, 34), le bouton-poussoir (20) peut être pressé par la cartouche de rechargement et l'ouverture de la valve fermant automatiquement (33) n'est possible que lorsque la valve de séparation (9) est en position fermée.

2. Instrument pour écrire selon la revendication 1, **caractérisé en ce que** le bouton-poussoir (20) ferme l'extrémité du réservoir de stockage (2) opposée à la pointe d'écriture (6).

3. Instrument pour écrire selon l'une des revendications 1 ou 2, **caractérisé en ce** que le bouton-poussoir (20) prend appui sur un ressort de compression (25) grâce auquel le bouton-poussoir est maintenu en position de repos dans laquelle la valve de séparation (9) est ouverte.

4. Instrument pour écrire selon l'une des revendications précédentes, **caractérisé en ce que** la valve de séparation (9) est munie d'un élément de fermeture (10) qui se compose d'un tube déformable de façon élastique dont l'extrémité libre peut être pressée sur un siège de valve (11) placé à l'extrémité d'entrée du canal de communication (8).

5. Instrument pour écrire selon l'une des revendications 1 à 3, **caractérisé en ce que** la valve de séparation (9) est munie d'un élément de fermeture et d'un siège de valve avec une surface d'appui formée par un alésage cylindrique et dans laquelle l'élément de fermeture peut être enfiché et, dans une certaine mesure, se mouvoir de façon axiale.

6. Instrument pour écrire selon l'une des revendications précédentes, **caractérisé en ce que** l'orifice de rechargement est formé par un alésage (22) central pratiqué dans le bouton-poussoir (20) et contenant la valve se fermant automatiquement (33).

7. Instrument pour écrire selon la revendication 6, **caractérisé en ce que** la valve se fermant automatiquement (33) de l'orifice de rechargement (22, 34) se compose d'une paroi ou d'une membrane en matériau élastomère et qu'elle est munie d'un orifice (55) préperforé se fermant automatiquement et dans lequel une aiguille creuse peut pénétrer de l'extérieur.

8. Instrument pour écrire selon la revendication 6 ou 7, **caractérisé en ce que** la valve se fermant automatiquement (33) est noyée dans un alésage (34) dont le diamètre n'est que légèrement supérieur au diamètre extérieur de l'aiguille creuse de la cartouche de rechargement.

9. Instrument pour écrire selon l'une des revendications 6 à 8, **caractérisé en ce qu**'il est prévu une surface de guidage (37) concentrique à la valve se fermant automatiquement (33) et servant à orienter un élément de guidage (84) de la cartouche de rechargement (61).

10. Combinaison d'un instrument pour écrire selon l'une des revendications précédentes et d'une cartouche de rechargement pour remplir d'un liquide d'écriture le réservoir de stockage (3) de l'instrument pour écrire, la cartouche de rechargement étant constituée d'une cartouche (61) et d'un tube de remplissage (77) au travers duquel l'espace intérieur de la cartouche (61) peut être connecté au réservoir de stockage (2) à remplir et ladite cartouche étant fermée par une valve se fermant automatiquement (76) qui, lorsque le tube de remplissage (77) est relié au réservoir de stockage (2), peut être déplacée en position ouverte par un élément d'actionnement (81) prenant appui sur ledit réservoir de stockage, la cartouche (61) étant munie de moyens (65) pour, tour à tour, augmenter et diminuer la pression dans son espace intérieur.

11. Combinaison selon la revendication 10, **caractérisé en ce qu**'il est prévu à l'opposée de la cartouche (61) un élément de guidage (84) susceptible d'être fermé et qui s'appuie sur un ressort de compression, la force de compression du ressort de compression étant plus grande que la force de compression du ressort de compression (25) sur lequel prend appui le bouton-poussoir (20) de l'instrument pour écrire.
